# EUROPÄISCHE PATENTSCHRIFT

(11) **EP 2 815 168 B1**
(45) Veröffentlichungstag und Bekanntmachung des Hinweises auf die Patenterteilung: **09.12.2015**
(21) Anmeldenummer: 13728108.5
(22) Anmeldetag: 16.05.2013
(51) Int. Cl.: F17C 7/04, F17C 13/08, F17C 13/02, F17C 13/04

(54) **VORRICHTUNG ZUR LIEFERUNG VON GAS**
DEVICE FOR SUPPLYING GAS
DISPOSITIF POUR FOURNIR DU GAZ

(30) Priorität: 16.05.2012 US 201261647556 P
(43) Veröffentlichungstag der Anmeldung: 24.12.2014
(73) Patentinhaber: TGE Marine Gas Engineering GmbH, 53175 Bonn (DE); Fachhochschule Köln, 58968 Köln (DE)
(72) Erfinder: KALSBACH, Annette, 53757 Lohmar (DE); KLICK, Thomas, 50389 Wesseling (DE); HAARMANN-KÜHN, Hans-Christian, 50321 Brühl (DE); SCHEURING, Rainer, 67459 Böhl-Iggelheim (DE)
(74) Vertreter: Lieck, Hans-Peter
(86) Internationale Anmeldenummer: PCT/EP2013/001459
(87) Internationale Veröffentlichungsnummer: WO 2013/170964

(56) Entgegenhaltungen:
- EP-A1- 1 348 620
- WO-A1-02/088594
- US-A- 4 887 857
- US-A- 5 533 492
- US-A- 5 884 488
- US-A1- 2010 005 812

## Beschreibung

Die Erfindung betrifft eine Vorrichtung zur Belieferung eines Verbrauchers mit Gas aus einem Vorrat an tiefkaltem Flüssiggas, insbesondere flüssigem Erdgas (LNG). Es handelt sich in erster Linie um Verbraucher, die Brenngas verwenden, z. B. Motoren. Es kommen aber auch andere Verbraucher in Betracht, z. B. solche, die Spülgas benötigen. In jedem Fall erwarten die Verbraucher, daß ihnen das Gas mit einem vom Verbraucher vorgegebenen und genau einzuhaltenden Druck zugeführt wird, der zeitlich, abhängig vom Arbeitszustand des Verbrauchers, variiert und dabei auch plötzliche Änderungen erfahren kann. Ebenso ist die zeitliche Menge des verlangten Gases, d. h. der Massestrom des Gases, normalerweise nicht konstant, sondern von der Belastung des Verbrauchers abhängig.

Typische Verbraucher, für welche die Erfindung in Frage kommt, sind Dieselmotoren für Schiffsantriebe oder kleinere, Elektrizität produzierende Kraftwerke, die wahlweise mit Gas betrieben werden, und zwar in der Weise, daß bei jedem Arbeitstakt in den Zylinder zusätzlich zu dem Dieselöl, dem sogenannten Pilotöl, eine bestimmte Menge Gas unter hohem Druck eingeleitet wird. Der Gasbedarf dieser Motoren ändert sich unter Umständen rasch. Der verlangte Druck ist von der jeweiligen Leistung des Motors abhängig und liegt für LNG typischerweise zwischen 150 und 300 bar. Besonders ausgeprägt und sprunghaft sind die Änderungen beim Druck und Massestrom, wenn in einer Gruppe von Verbrauchern, z. B. in einer Kraftwerks-Gruppe, ein Verbraucher bzw. Motor plötzlich, z. B. aufgrund einer Notabschaltung, ganz ausfällt. Die Vorrichtung, welche solche Verbraucher mit Gas versorgt, muß solchen Änderungen nachkommen können.

Ein Ansatz zur Lösung dieses Problems besteht darin, daß eine große Menge verdampften, also gasförmigen Gases unter hohem, am Maximaldruck des Verbrauchers orientierten Druck ständig bereitgehalten wird, um die Verbrauchsschwankungen ausgleichen zu können. Dieses Vorgehen ist jedoch sicherheitstechnisch sehr aufwändig, weil eine größere Menge von Gas, das unter hohem Druck steht, grundsätzlich gefährlich ist.

Ein anderer Lösungsansatz besteht darin, daß man das Gas noch im flüssigen Zustand mittels einer Pumpe unter Druck setzt, dabei, bezogen auf den tatsächlich benötigten Massestrom, im Überschuß dem Vorratstank entnimmt und die jeweils nicht benötigte Teilmenge wieder in den Vorratstank zurückführt. Da sich das flüssige Gas hierbei aufgrund der Druckerhöhung auch erwärmt, wird ständig Wärme in den Vorrat tiefkalten Flüssiggases eingeleitet mit der Folge, daß sich die unerwünschte Bildung von Abdampfgas, des sogenannten Boil-Off-Gases, im Vorratstank verstärkt. Wegen des damit verbundenen Druckanstiegs im Vorratstank, der nicht für hohen Druck ausgelegt ist, stellt dies insbesondere an Bord eines Schiffes eine problematische Gefahrenquelle dar.

Verzichtet man auf die Bereithaltung von Puffermengen an Gas, das unter Druck steht, und versucht, die Anforderungen des Verbrauchers an Druck und Massestrom des gelieferten Gases allein mit den üblichen regelungstechnischen Mitteln zu erfüllen, stößt man rasch an Grenzen. Die Regelung ist entweder zu träge, um einen kurzfristigen, d. h. innerhalb weniger Sekunden ablaufenden Druckanstieg oder Druckabfall nachbilden zu können, oder sie neigt zu unkontrollierten Regelschwingungen des Gasdruckes.

Aus US-A-4 887 857 ist eine Füllanlage für kryogene Fluide bekannt, bei der der Verlust an Medium minimiert wird. Dies wird mittels eines rechnergesteuerten Kontrollers erreicht, der in Abhängigkeit der gemessenen Temperatur- und Druckwerte die Ventile und den Verdichter steuert.

Mit der erfindungsgemäßen Vorrichtung, die in Anspruch 1 definiert ist, gelingt es, den Druck des an den Verbraucher abgegebenen Gases entsprechend dem Anforderungsprofil des Verbrauchers genau einzuhalten, auch bei schwierigen Verbrauchern, z. B. Diesel-Gas-Motoren, mit sehr hohen Anforderungen an die statische und dynamische Genauigkeit des Gasdruckes.

Bei der erfindungsgemäßen Vorrichtung wird in an sich bekannter Weise zunächst das noch flüssige Gas auf hohen Druck gebracht und dann, im Zustand hohen Druckes, z. B. durch Wärmezufuhr über einen Wärmetauscher, verdampft, d. h. in den gasförmigen Zustand überführt. Es sind zwei Regler vorhanden, von denen ein erster Regler über ein Druckregelventil in Strömungsrichtung hinter dem Verdampfer den Druck des an den Verbraucher abgegebenen Gases regelt, während ein zweiter Regler den Druck des Gases vor dem Druckregelventil und hinter der zur Druckerhöhung genutzten Hochdruckpumpe regelt, indem er den Massestrom des von der Hochdruckpumpe geförderten Gases verstellt. Bei der erfindungsgemäßen Vorrichtung ist nun dieser Massestrom nicht nur von der Stellgröße des zweiten Reglers beeinflußt, sondern zusätzlich auch von der Stellgröße des ersten, auf das Druckregelventil hinter dem Verdampfer einwirkenden Reglers.

Mit der Einstellung des Massestroms des Gases ist gleichbedeutend eine Einstellung des Volumenstroms des Gases, weil beide Größen einander proportional sind mit der Dichte, genauer der Raumdichte der Masse des Gases, am Ort der Einstellung als Proportionalitätsfaktor.

Bevorzugte Mittel zur Kombination der Stellgrößen der beiden Regler sind in den Ansprüchen 2, 3 und 4 gekennzeichnet. Der Massestrom hängt bevorzugt also von einer Summe der beiden Stellgrößen ab, gegebenenfalls mit einer Begrenzung der Summe entsprechend dem zulässigen Signalbereich der Stelleinrichtung für den Massestrom, und gegebenenfalls weiter mit einer individuellen Beeinflussung der Stellgröße des ersten Reglers gemäß einer bestimmten, vorzugsweise dynamischen Übertragungsfunktion, soweit die Stellgröße zur Massestrom-Einstellung mitbenutzt wird.

Die Massestrom-Einstellung wird gemäß Anspruch 6 bevorzugt über die den Massestrom bestimmende Drehzahl der Hochdruckpumpe realisiert, indem man zum Antrieb der Hochdruckpumpe einen Elektromotor zusammen mit einem zugeordneten, handelsüblichen Drehzahlsteller vorsieht, der die Kombination der beiden Stellgrößen zur Drehzahleinstellung verwendet.

Die Erweiterung der erfindungsgemäßen Vorrichtung gemäß Anspruch 7 hat nicht den Zweck, einen ständigen "Überschuß"-Betrieb der Vorrichtung zu ermöglichen. Vielmehr berücksichtigt diese Weiterbildung den Umstand, daß übliche Hochdruckpumpen eine untere Massestromgrenze haben, unterhalb derer sie nicht mehr zufriedenstellend arbeiten. Es gibt also einen kleinsten Massestrom des Gases, den die Pumpe nicht unterschreiten kann. Der dritte Regler tritt im Normalfall nur dann in Aktion, indem er das ihm zugeordnete zweite Druckregelventil zu öffnen beginnt und damit eine Rückführung von flüssigem Gas in den Vorratstank ermöglicht, wenn der Verbraucher einen Massestrom nachfragt, der so gering ist, daß er unter dem Mindestwert der Hochdruckpumpe liegt.

Der zweite und der dritte Regler können jeweils einen eigenen Druckaufnehmer haben, sind aber bevorzugt an einen gemeinsamen Druckaufnehmer angeschlossen. Grundsätzlich ist es nicht entscheidend, ob dieser in Strömungsrichtung vor oder hinter dem Verdampfer angeordnet ist. Beim bevorzugten Ausführungsbeispiel erfaßt der Druckaufnehmer den Druck des flüssigen Gases vor dem Verdampfer.

Die in den Ansprüchen 6 und 8 gekennzeichneten Sollwerte gelten für den regelmäßigen Betrieb der erfindungsgemäßen Vorrichtung. Es kommen jedoch auch andere Auslegungen in Frage, sei es dauerhaft oder für bestimmte Ausnahmefälle z. B. bei einer Notabschaltung eines Verbrauchers, einer schnellen Gasabschaltung oder einer sehr schnellen Änderung des Gasdruckes am Ausgang der Vorrichtung.

Die erfindungsgemäße Vorrichtung wird bevorzugt an Bord von Schiffen verwendet zur Belieferung des Schiffsantriebs mit Erdgas (LNG), und zwar insbesondere dann, wenn der Schiffsantrieb sogenannte MEGI-Motoren umfaßt, die in der eingangs beschriebenen Weise mit Dieselöl und Gas betrieben werden. Diese Motoren verlangen, daß ihnen das LNG am Eingang zu einem vorgegebenen Druck mit hoher Genauigkeit zur Verfügung gestellt wird. Die Druckwerte können in einem weiten Druckbereich stark variieren; typisch sind 150 bis 300 bar. Die erfindungsgemäße Vorrichtung ist dabei in der Lage, auch schnellen Druckrampenverläufen exakt zu folgen. Dies gelingt bei der erfindungsgemäßen Vorrichtung, obwohl die vom Schiffsmotor geforderten Masseströme unabhängig von der Druckanforderung völlig unterschiedlich sein können.

In jüngerer Zeit wird außerdem über Schiffsantriebe mit Motoren diskutiert, die LPG (klassisches Flüssiggas mit den Hauptbestandteilen Propan, Propen, Butan, Buten, Isobutan und/oder Isobuten) verbrennen. Bei diesem Medium ist das erforderliche Druckniveau noch erheblich höher als bei LNG; es reicht bis zu 600 bar. Dafür sind die tiefsten Temperaturen nicht so tief wie bei LNG, so daß die Problematik des Boil-Off-Gases weniger ausgeprägt ist. Trotzdem ist auch hier die erfindungsgemäße Vorrichtung zur Belieferung des entsprechenden Schiffsmotors mit Gas den bekannten Vorrichtungen vorzuziehen.

Im Folgenden ist die Erfindung anhand eines bevorzugten Ausführungsbeispieles näher erläutert. Die einzige Figur zeigt ein Prozeßfließbild einer Vorrichtung nach der Erfindung.

In einem Vorratstank 1 befindet sich flüssiges Erdgas (LNG). An den Vorratstank 1 ist über eine Entnahmeleitung 2 eine Hochdruckpumpe 3 angeschlossen, die von einem Elektromotor 4 angetrieben wird. Eine Verbindungsleitung 5 führt vom Ausgang der Hochdruckpumpe zu einem Verdampfer 6. Vom Verdampfer 6 führt eine Ausgangsleitung 7 zu einem Verbraucher 8, hier in Form eines Dieselmotors, der zusätzlich mit Hochdruck-Gas betreibbar ist. An den Ausgang der Hochdruckpumpe ist außerdem ein Dämpfer 9 angeschlossen.

Die von dem Elektromotor 4 angetriebene Hochdruckpumpe 3 entnimmt tiefkaltes Flüssiggas dem Vorratstank 1 und setzt es unter hohen Druck. Der Dämpfer 9, ein teilweise mit flüssigem Gas und teilweise mit selbstverdampftem Gas gefüllter Behälter, dämpft die dabei entstehenden Druckschwingungen im Flüssiggas. Von der Hochdruckpumpe 3 gelangt das Flüssiggas über die Leitung 5 zum Verdampfer 6. Dieser umfaßt in nicht näher gezeigter Weise einen Wärmetauscher, mittels dessen das Flüssiggas erwärmt wird und dabei verdampft. Das ver dampfte Gas, das also gasförmig ist und dabei den hohen, von der Hochdruckpumpe 3 erzeugten Druck hat, gelangt über die Ausgangsleitung 7 zum Diesel-Gas-Motor 8.

In die Ausgangsleitung 7 ist ein Druckregelventil 10 eingefügt, das von einem ersten Regler 11 verstellt wird. Der Regler 11 erfaßt mittels eines Druckaufnehmers 12 als Regelgröße den Druck des Gases in Strömungsrichtung hinter dem Druckregelventil 10 und bildet daraus sowie aus einem extern vorgegebenen Sollwert SP1 die Stellgröße für das Druckregelventil 10.

Ein zweiter Regler 15 erfaßt über einen Druckaufnehmer 16 als Regelgröße den Druck des flüssigen Gases in der Verbindungsleitung 5 und bildet daraus sowie aus einem extern vorgegebenen Sollwert SP2 eine Stellgröße, die an den einen Eingang eines Addiergliedes 17 gelangt. An den anderen Eingang des Addiergliedes 17 gelangt über ein Übertragungsglied 13 die Stellgröße des ersten Reglers 11. Das Übertragungsglied 13 modifiziert diese Stellgröße, soweit sie dem Addierglied 17 zugeführt wird, nach Maßgabe einer im Übertragungsglied verwirklichten, dynamischen Übertragungsfunktion, die den individuellen Verhältnissen der Vorrichtung angepaßt werden kann.

An den Ausgang des Addiergliedes 17 ist über einen Begrenzer 18 ein Drehzahlsteller 19 für den Elektromotor 4 angeschlossen. Der Begrenzer 18 begrenzt die im Addierglied 17 gebildete Summe der beiden Stellgrößen auf den zulässigen Signalbereich des Drehzahlstellers 19. Der Drehzahlsteller 19 ist beispielsweise als Frequenzumrichter ausgebildet, der über die Frequenz des dem Elektromotor 4 zugeführten Speisestroms die Drehzahl des Elektromotor nach Maßgabe der begrenzten Summe der beiden Stellgrößen von den Reglern 11 und 15 einstellt und damit auch den von der Hochdruckpumpe 3 geförderten Massestrom des Flüssiggases.

An die Verbindungsleitung 5 ist schließlich noch ein zweites Druckregelventil 20 angeschlossen, dessen Ausgang über eine Rückleitung 22 mit dem Vorratstank 1 in Verbindung steht. Wenn das Druckregelventil 20 öffnet, kann Flüssiggas über die Rückleitung 22 zurück zum Vorratstank 1 fließen. Das Druckregelventil 20 wird durch die Stellgröße eines dritten Reglers 21 betätigt, der als Regelgröße über den Druckaufnehmer 16 wie der Regler 15 den Druck des Flüssiggases hinter der Hochdruckpumpe 3 erhält und daraus sowie aus einem extern vorgegebenen Sollwert SP3 die Stellgröße für das Druckregelventil 20 bildet.

Im Normalfall ist der Sollwert SP2 des zweiten Reglers 15 höher als der Sollwert SP1 des ersten Reglers 11 und der Sollwert SP3 des dritten Reglers 21 wiederum höher als der Sollwert SP2 des zweiten Reglers 15.

Die Regler 11 und 15 stellen gemeinsam den Druck des verdampften Gases ein, das zum Diesel-Gas-Motor 8 gelangt. Der dritte Regler 21 sorgt für eine Herabsetzung des Gasdruckes am Ausgang der Hochdruckpumpe 3, wenn die untere Grenzdrehzahl der Hochdruckpumpe 3 erreicht ist und deshalb durch Beeinflussung nur der Pumpe der Druck nicht weiter abgesenkt werden kann.

Der erste Regler 11 ist als industrieüblicher PI-Regler verwirklicht, eingestellt für schnelle Parametrierung, hohen Verstärkungsfaktor und kleine Integrationszeitkonstante.

Der zweite Regler 15 ist als industrieller PID-Regler mit den üblichen Zusatzfunktionen ausgeführt und arbeitet als P-Regler. Das gleiche gilt für den dritten Regler 21.

Das folgende sind typische Werte für Druck, Temperatur und Massestrom des Gases sowie die Drehzahl der Hochdruckpumpe für zwei Lastfälle.
1) Lastfall 25 %:
   Druck:
      5,4 bar vor Hochdruckpumpe
      203 bar nach Hochdruckpumpe
      202 bar nach Verdampfer
      174 bar vor Diesel-Gas-Motor
   Temperatur:
      -157°C vor Hochdruckpumpe
      -145°C nach Hochdruckpumpe
      50°C nach Verdampfer
   Massestrom:
      650 kg/h Rückleitung 22
      1140 kg/h Ausgangsleitung 7
   Drehzahl:
      150 m⁻¹
2) Lastfall 85%:
   Druck:
      5,4 bar vor Hochdruckpumpe
      291 bar nach Hochdruckpumpe
      289 bar nach Verdampfer
      278 bar vor Diesel-Gas-Motor
   Temperatur
      -157°C vor Hochdruckpumpe
      -141°C nach Hochdruckpumpe
      50°C nach Verdampfer
   Massestrom:
      3580 kg/h Ausgangsleitung 7
   Drehzahl:
      300 m⁻¹

### 3. Regelgüte

Bei einer Vorrichtung gemäß Ausführungsbeispiel betrugen die maximalen Abweichungen des Druckes und des Massestromes des Gases von den angeforderten Sollwerten weniger als 1 % stationär und weniger als 5% dynamisch.

Der Prüfung der dynamischen Regelgüte wurden zwei Fälle zugrundegelegt, nämlich eine Leistungszunahme beim Verbraucher von 0 auf 100 % innerhalb von zwei Minuten und eine Leistungsabnahme beim Verbraucher - als Simulation einer Notabschaltung - von 100 % auf 0 % innerhalb von zehn Sekunden.

## Patentansprüche

1. Vorrichtung zur Lieferung von Gas aus einem Vorratstank (1), der das Gas als tiefkaltes Flüssiggas enthält, in verdampfter Form mit geregeltem Druck an mindestens einen Verbraucher (8), dessen Anforderungen an den Druck und den Massestrom des Gases stark variieren, mit einer an den Vorratstank (1) angeschlossenen Hochdruckpumpe (3) für das Flüssiggas, welche Flüssiggas aus dem Vorratstank (1) fördert und den Druck des Flüssiggases erhöht, mit einer Stelleinrichtung (19) zur Einstellung des Massestroms des von der Hochdruckpumpe (3) geförderten Flüssiggases,
mit einem auf die Hochdruckpumpe (3) folgenden Verdampfer (6) für das im Druck erhöhte Flüssiggas,
mit einem auf den Verdampfer (6) folgenden Druckregelventil (10) für das verdampfte Gas, an dessen Ausgang der Verbraucher (8) anschließbar ist, **gekennzeichnet durch** einen ersten Regler (11), dessen Regelgröße der Druck des verdampften Gases hinter dem Druckregelventil (10) ist und dessen Stellgröße das Druckregelventil (10) beaufschlagt, **durch** einen zweiten Regler (15), dessen Regelgröße der Druck des Gases zwischen der Hochdruckpumpe (3) und dem Druckregelventil (10) ist und dessen Stellgröße die Stelleinrichtung (19) für den Massestrom beaufschlagt und
**durch** Mittel (17) zur Kombination der Stellgrößen der beiden Regler (11; 15) derart, daß die Stellgröße des ersten Reglers (11) zusätzlich die Stelleinrichtung (19) für den Massestrom beaufschlagt.

2. Vorrichtung nach Anspruch 1,
mit einem der Stelleinrichtung (19) für den Massestrom vorgeschalteten Addierglied (17) für die Stellgröße des ersten Reglers (11) und die Stellgröße des zweiten Reglers (15).

3. Vorrichtung nach Anspruch 2,
mit einem Signalbegrenzer (18) für die beiden Stellgrößen, der ihre Summe im zulässigen Signalbereich der Stelleinrichtung (19) für den Massestrom hält.

4. Vorrichtung nach Anspruch 1, 2 oder 3,
mit einem Übertragungsglied (13), dessen Übertragungsfunktion die Stellgröße des ersten Reglers (11) modifiziert, soweit sie die Stelleinrichtung (19) für den Massestrom beaufschlagt.

5. Vorrichtung nach Anspruch 1, 2, 3 oder 4,
bei welcher der Sollwert (SP2) des zweiten Reglers (15) höher als der Sollwert (SP1) des ersten Reglers (11) ist.

6. Vorrichtung nach Anspruch 1, 2, 3, 4 oder 5,
mit einem Motor (4) zum Antrieb der Hochdruckpumpe (3), dessen Drehzahl den Massestrom des von der Hochdruckpumpe (3) geförderten Flüssiggases bestimmt, und mit einem Drehzahlsteller (19) für den Motor als Stelleinrichtung für den Massestrom.

7. Vorrichtung nach Anspruch 1, 2, 3, 4, 5 oder 6,
mit einem auf die Hochdruckpumpe (3) folgenden zweiten Druckregelventil (20), an dessen Ausgang eine zum Vorratstank (1) führende Rückleitung (22) für das Flüssiggas angeschlossen ist, und
mit einem dritten Regler (21), dessen Regelgröße der Druck des Flüssiggases vor dem zweiten Druckregelventil (20) ist und dessen Stellgröße das zweite Druckregelventil (20) beaufschlagt.

8. Vorrichtung nach Anspruch 7,
bei welcher der Sollwert (SP3) des dritten Reglers (21) höher als der Sollwert (SP2) des zweiten Reglers (15) ist.

9. Vorrichtung nach Anspruch 7 oder 8,
bei welcher der zweite Regler (15) und der dritte Regler (21) an einen gemeinsamen Druckaufnehmer (16) für die Regelgröße angeschlossen sind.

10. Verwendung der Vorrichtung nach einem der Ansprüche 1 bis 9,
zur Lieferung von Gas als zweitem oder alternativem Brennstoff an einen Schiffsdieselmotor oder eine Gruppe von Schiffsdieselmotoren.

## Claims

1. A device for supplying gas from a storage tank (1), which contains the gas as cryogenic liquefied gas, in evaporated form with controlled pressure to at least one consumer (8) whose requirements concerning the pressure and the mass flow of the gas vary greatly,
with a high-pressure pump (3) for the liquefied gas, which is connected to the storage tank (1) and which delivers liquefied gas from the storage tank (1) and increases the pressure of the liquefied gas,
with a correcting device (19) for adjusting the mass flow of the liquefied gas delivered by the high-pressure pump (3),
with an evaporator (6) following the high-pressure pump (3) for the liquefied gas whose pressure is increased,
with a pressure control valve (10) following the evaporator (6) for the evaporated gas, to the outlet of which the consumer (8) can be connected,
**characterized**
**by** a first controller (11), whose control variable is the pressure of the evaporated gas behind the pressure control valve (10) and whose correcting variable acts upon the pressure control valve (10),
by a second controller (15), whose control variable is the pressure of the gas between the high-pressure pump (3) and the pressure control valve (10), and whose correcting variable acts upon the correcting device (19) for the mass flow, and
by means (17) for combining the correcting variables of the two controllers (11; 15) such that the correcting variable of the first controller (11) additionally acts upon the correcting device (19) for the mass flow.

2. The device according to claim 1,
with an adder (17) for the correcting variable of the first controller (11) and the correcting variable of the second controller (15), which is provided upstream of the correcting device (19) for the mass flow.

3. The device according to claim 2,
with a signal limiter (18) for the two correcting variables, which holds its sum in the admissible signal range of the correcting device (19) for the mass flow.

4. The device according to claim 1, 2 or 3,
with a transmission element (13) whose transmission function modifies the correcting variable of the first controller (11), as far as it acts upon the correcting device (19) for the mass flow.

5. The device according to claim 1, 2, 3 or 4,
in which the setpoint (SP2) of the second controller (15) is higher than the setpoint (SP1) of the first controller (11).

6. The device according to claim 1, 2, 3, 4 or 5,
with a motor (4) for driving the high-pressure pump (3), whose speed determines the mass flow of the liquefied gas delivered by the high-pressure pump (3), and with a speed controller (19) for the motor as correcting device for the mass flow.

7. The device according to claim 1, 2, 3, 4, 5 or 6,
with a second pressure control valve (20) following the high-pressure pump (3), to the outlet of which a return line (22) for the liquefied gas leading to the storage tank (1) is connected, and with a third controller (21), whose control variable is the pressure of the liquefied gas before the second pressure control valve (20) and whose correcting variable acts upon the second pressure control valve (20).

8. The device according to claim 7,
in which the setpoint (SP3) of the third controller (21) is higher than the setpoint (SP2) of the second controller (15).

9. The device according to claim 7 or 8,
in which the second controller (15) and the third controller (21) are connected to a common pressure pick-up (16) for the control variable.

10. Use of the device according to any of claims 1 to 9,
for supplying gas as second or alternative fuel to a marine diesel engine or a group of marine diesel engines.

## Revendications

1. Dispositif pour la livraison de gaz depuis un récipient de réserve (1) qui contient le gaz sous forme de gaz liquide à très basse température, sous forme vaporisée avec pression régulée à au moins un utilisateur (8), dont les exigences vis-à-vis de la pression et du débit massique de gaz varient fortement, avec une pompe à haute pression (3) pour le gaz liquide, raccordée au récipient de réserve (1), ladite pompe convoyant le gaz liquide depuis le récipient de réserve (1) et augmentant la pression du gaz liquide, avec un système de réglage (19) pour régler le débit massique du gaz liquide convoyé par la pompe à haute pression (3),
comprenant un évaporateur (6) à la suite de la pompe à haute pression (3), pour le gaz liquide à pression augmentée,
comprenant une valve de régulation de pression (10) à la suite de l'évaporateur (6), pour le gaz vaporisé, à la sortie de laquelle l'utilisateur (8) peut être raccordé,
**caractérisé en ce qu'**il est prévu un régulateur (11), dont la grandeur de régulation est la pression du gaz vaporisé derrière la valve de régulation de pression (10) et dont la grandeur de réglage attaque la valve de régulation de pression (10),
comprenant un second régulateur (15), dont la grandeur de régulation est la pression du gaz entre la pompe à haute pression (3) et la valve de régulation de pression (10) et dont la grandeur de réglage attaque le système de réglage (19) pour le débit massique, et
comprenant des moyens (17) pour la combinaison des grandeurs de réglage des deux régulateurs (11 ; 15) de telle façon que la grandeur de réglage du premier régulateur (11) attaque additionnellement le système de réglage (19) pour le débit massique.

2. Dispositif selon la revendication 1, comprenant un membre additif (17), branché en amont du système de réglage (19) pour le débit massique, pour la grandeur de réglage du premier régulateur (11) et pour la grandeur de réglage du second régulateur (15).

3. Dispositif selon la revendication 2,
comprenant un limiteur de signal (18) pour les deux grandeurs de réglage, qui maintient leur somme dans la plage admissible du signal du système de réglage (19) pour le débit massique.

4. Dispositif selon la revendication 1, 2 ou 3,
comprenant un membre de transmission (13), dont la fonction de transmission modifie la grandeur de réglage du premier régulateur (11) lorsqu'il attaque le système de réglage (19) pour le débit massique.

5. Dispositif selon la revendication 1, 2, 3 ou 4,
dans lequel la valeur de consigne (SP2) du second régulateur (15) est plus élevée que la valeur de consigne (SP1) du premier régulateur (11).

6. Dispositif selon la revendication 1, 2, 3, 4 ou 5,
comprenant un moteur (4) pour l'entraînement de la pompe à haute pression (3), dont la vitesse de rotation détermine le débit massique du gaz liquide convoyé par la pompe à haute pression (3), et comprenant un dispositif de réglage de vitesse de rotation (19) pour le moteur à titre de système de réglage pour le débit massique.

7. Dispositif selon la revendication 1, 2, 3, 4, 5 ou 6,
comprenant une seconde valve de régulation (20) à la suite de la pompe à haute pression (3), à la sortie de laquelle est raccordée une conduite de retour (22) pour le gaz liquide, qui mène au récipient de réserve (1), et
comprenant un troisième régulateur (21), dont la grandeur de régulation est la pression du gaz liquide avant la seconde valve de régulation de pression (20), et dont la grandeur de réglage attaque la seconde valve de régulation de pression (20).

8. Dispositif selon la revendication 7,
dans lequel la valeur de consigne (SP3) du troisième régulateur (21) est plus élevée que la valeur de consigne (SP2) du second régulateur (15).

9. Dispositif selon la revendication 7 ou 8,
dans lequel le second régulateur (15) et le troisième régulateur (21) sont branchés à un récepteur de pression commun (16) pour la grandeur de régulation.

10. Utilisation du dispositif selon l'une des revendications 1 à 9, pour la livraison de gaz à titre de second combustible ou de combustible alternatif à un moteur diesel pour bateau ou à un groupe de moteurs diesel pour bateau.
